# FASCICULE DE BREVET EUROPEEN

(11) **EP 2 787 399 B1**
(45) Date de publication et mention de la délivrance du brevet: **29.07.2015**
(21) Numéro de dépôt: 14170772.9
(22) Date de dépôt: 13.12.2011
(51) Int. Cl.: G04B 5/00, G04B 13/00, G04B 19/00, G04B 27/00, G04B 1/00, G04B 29/04, G04B 33/00

(54) **Mouvement mécanique d'horlogerie modulaire à modules fonctionnels**
Mechanisches Uhrwerk einer modularen Uhr mit funktionellen Modulen
Modular clock movement with functional modules

(43) Date de publication de la demande: 08.10.2014
(62) Demande divisionnaire de: 11193174.7
(73) Titulaire: ETA SA Manufacture Horlogère Suisse, 2540 Grenchen (CH)
(72) Inventeur: Peters, Jean-Bernard, 2542 Pieterlen (CH); Kaelin, Laurent, 2615 Sonvilier (CH); Villar, Ivan, 2504 Bienne (CH); Balmer, Raphaël, 2830 Courrendlin (CH)
(74) Mandataire: Giraud, Eric

(56) Documents cités:
- EP-A1- 2 085 833
- CH-A3- 6 471 25G
- US-A1- 2008 112 273
- US-A1- 2011 110 199

## Description

### Domaine de l'invention :

L'invention concerne un premier sous-ensemble mécanique d'horlogerie. L'invention concerne un deuxième sous-ensemble mécanique d'horlogerie. L'invention concerne un troisième sous-ensemble mécanique d'horlogerie.

L'invention concerne encore un quatrième sous-ensemble mécanique d'horlogerie.

L'invention concerne encore un cinquième sous-ensemble mécanique d'horlogerie.

L'invention concerne encore un sixième sous-ensemble mécanique d'horlogerie.

L'invention concerne encore un septième sous-ensemble mécanique d'horlogerie.

L'invention concerne encore un huitième sous-ensemble mécanique d'horlogerie.

L'invention concerne encore un mouvement mécanique d'horlogerie comportant au moins un tel sous-ensemble mécanique d'horlogerie.

L'invention concerne encore une pièce d'horlogerie ou montre comportant au moins un tel mouvement mécanique.

L'invention concerne encore une méthode d'assemblage de tels sous-ensemble mécaniques.

L'invention concerne le domaine de l'horlogerie mécanique, et plus particulièrement le domaine des montres.

### Arrière-plan de l'invention :

On connaît des pièces d'horlogerie modulaires. Très répandues dans l'horlogerie électronique, elles sont moins fréquentes en horlogerie mécanique, où la construction par modules, en général conçue pour décliner un même mouvement mécanique de base en plusieurs calibres avec des fonctionnalités ou une présentation différente, se révèle rarement moins coûteuse qu'une fabrication traditionnelle. Seuls certains mécanismes additionnels, réalisés sur des planches additionnelles, sont relativement répandus.

La construction modulaire impose classiquement la contrainte d'usinages d'interface de haute précision, en raison du cumul des jeux d'assemblage entre modules, qui imposent des tolérances très serrées au niveau de chaque module, pour garantir un résultat satisfaisant au niveau de l'ensemble.

La fabrication en modules est aussi, assez souvent, préjudiciable à l'épaisseur totale du mouvement mécanique, et il est difficile de réaliser des mouvement mécaniques extra-plats ou même simplement plats.

Toutefois, la construction par modules reste un objectif intéressant pour les fabricants horlogers, dans la mesure où les tâches de montage peuvent être fractionnées. En contrepartie des tolérances d'usinage plus serrées nécessitées par le cumul des jeux entre modules, l'assemblage final, étant moins délicat, peut être effectué par du personnel de moindre qualification. Mais l'assemblage final reste une opération nécessitant le savoir-faire et la sensibilité d'un horloger.

La demande de brevet EP 1 079 284 au nom de ETA décrit une montre avec deux modules principaux dont chacun regroupe la moitié des composants.

La demande de brevet EP 0 862 098 au nom de VOSS décrit une montre modulaire avec un mécanisme de chronométrage constituant un module entier.

La demande de brevet EP 1 211 578 au nom de ETA divulgue un mouvement mécanique électro-mécanique ultra-mince à modules empilés, mettant en oeuvre des entretoises tubulaires compensant les variations d'épaisseur des éléments de l'assemblage.

Les documents EP 2 085 833, CH647125, US 2008112273 et US 2011110199 décrivent également des mouvements mécaniques modulaires. La fixation des modules entre-eux est accomplie de façon réversible.

### Résumé de l'invention :

L'invention se propose de résoudre certains problèmes de l'art antérieur en proposant un ensemble modulaire qui puisse être assemblé sans le recours à un opérateur, tout en garantissant l'exactitude des paramètres de marche avec des réglages éprouvés, et avec un coût de production inférieur à celui d'une fabrication traditionnelle.

A cet effet, l'invention concerne un premier sous-ensemble mécanique d'horlogerie, caractérisé en ce qu'il comporte au moins une platine sur laquelle est fixée de façon irréversible un module de rouage pré-réglé de façon irréversible par la fixation irréversible de composants de réglage ou/et d'assemblage, ledit module de rouage comportant un mobile d'entrée est constitué par un pignon d'entrée, agencé pour coopérer avec un tambour d'un module moteur, et comportant un premier mobile de sortie constitué par une planche agencée pour coopérer avec un pignon d'échappement d'un mécanisme d'échappement ou d'un module de régulation, ledit module de rouage comportant encore un second mobile dé sortie constitué par un rouage d'affichage coopérant avec un module d'affichage pré-réglé de façon irréversible par la fixation irréversible de composants de réglage ou/et d'assemblage, lequel module d'affichage est fixé de façon irréversible sur ladite platine et comporte un mobile de sortie constitué par au moins un indicateur agencé pour coopérer avec un indicateur complémentaire ou avec un cadran, ladite platine comportant une face d'appui pour recevoir un module de mise à l'heure pré-réglé de façon irréversible par la fixation irréversible de composants de réglage ou/et d'assemblage, et comportant au moins un pivot pour coopérer avec ledit module de mise à l'heure lequel est fixé de façon irréversible sur ladite platine.

L'invention concerne encore un deuxième sous-ensemble mécanique d'horlogerie, caractérisé en ce qu'il comporte au moins, fixé de façon irréversible sur ledit premier sous-ensemble mécanique, un module moteur pré-réglé de façon irréversible par la fixation irréversible de composants de réglage ou/et d'assemblage, et qui est un barillet complet comportant au moins un barillet dont le mobile d'entrée est constitué par un arbre de barillet coopérant avec un rochet que comporte ledit deuxième sous-ensemble mécanique et qui est agencé pour être entraîné en pivotement, ou bien par ledit module de remontage et mise à l'heure, ou bien par un mécanisme de remontage automatique ou par un module de remontage automatique, pour l'armage d'au moins un ressort, dans au moins un tambour constituant le mobile de sortie dudit module moteur et qui entraîne ledit pignon d'entrée dudit module de rouage.

L'invention concerne encore un troisième sous-ensemble mécanique d'horlogerie, caractérisé en ce qu'il comporte au moins, fixé de façon irréversible sur ledit deuxième sous-ensemble mécanique, un module bâti garni monté dispositif automatique comportant une roue d'entraînement de barillet guidée d'une part dans un guidage dudit premier sous-ensemble mécanique à proximité dudit tambour, et d'autre part dans une pierre que comporte un flasque centré sur deux tenons que comporte ledit module bâti garni monté dispositif automatique.

L'invention concerne encore un quatrième sous-ensemble mécanique d'horlogerie, caractérisé en ce qu'il comporte, fixé de façon irréversible sur ledit troisième sous-ensemble mécanique, un rouage de minuterie comportant un axe de seconde au centre, un axe de petite seconde et un pignon montés sur le côté de ladite platine opposé à celui du montage dudit module de rouage, un renvoi intermédiaire porté par un tenon chassé dans ladite platine, une chaussée, et une roue de minuterie portée par un tenon chassé dans ladite platine, et une roue des heures.

L'invention concerne encore un cinquième sous-ensemble mécanique d'horlogerie, caractérisé en ce qu'il comporte, fixés sur ledit cinquième sous-ensemble mécanique, du côté dudit rouage de minuterie, une plaque de maintien ou un cadran, et des aiguilles.

L'invention concerne encore un sixième sous-ensemble mécanique d'horlogerie, caractérisé en ce qu'il comporte au moins, fixé de façon irréversible sur ledit quatrième sous-ensemble mécanique, ou sur le cinquième sous-ensemble mécanique, un module de quantième comportant une roue entraîneuse de quantième, une roue intermédiaire de quantième pivotant sur un tenon chassé dans ladite platine, une roue correcteur de quantième engrenant avec un rouage de commande de quantième que comporte ledit module de mécanisme à tige, un indicateur de quantième en appui sur une surface de ladite platine, et une plaque de maintien de l'indicateur de quantième, centrée par des pions chassés dans ladite platine.

L'invention concerne encore un septième sous-ensemble mécanique d'horlogerie, caractérisé en ce qu'il comporte au moins, fixé de façon irréversible sur ledit troisième sous-ensemble mécanique, ou sur ledit quatrième sous-ensemble mécanique, ou sur le cinquième sous-ensemble mécanique, ou sur ledit sixième sous-ensemble mécanique, un module de remontage automatique comportant une masse oscillante dont un guidage coopère avec un guidage complémentaire que comporte ledit pont dudit module bâti garni monté dispositif automatique, et qui est maintenue en place par une vis de fixation.

L'invention concerne encore un huitième sous-ensemble mécanique d'horlogerie, caractérisé en ce qu'il constitue un mouvement mécanique d'horlogerie autonome, et comporte, fixé de façon irréversible sur ledit troisième sous-ensemble mécanique, ou sur ledit quatrième sous-ensemble mécanique, ou sur le cinquième sous-ensemble mécanique, ou sur ledit sixième sous-ensemble mécanique, un module de régulation porte-échappement, qui est un module fonctionnel pour l'exécution d'une fonction horlogère particulière pré-réglé de façon irréversible par la fixation irréversible de composants de réglage ou/et d'assemblage que comporte ledit module fonctionnel après un réglage et un contrôle fonctionnel de ladite fonction horlogère particulière réalisés au banc d'essai, et lequel module de régulation porte-échappement comporte un ensemble réglant, dont le mobile d'entrée est constitué par une roue d'échappement agencée pour être mue par une roue de petite seconde que comporte ledit module de rouage, et dont le mobile de sortie est constitué par cette même dite roue d'échappement, ledit module de régulation porte-échappement comportant un ensemble balancier-spiral, un échappement, et une ancre particulière.

L'invention concerne encore un mouvement mécanique d'horlogerie comportant au moins un tel sous-ensemble mécanique d'horlogerie, caractérisé en ce que chaque module fonctionnel, que comporte ledit mouvement mécanique pour l'exécution d'une fonction horlogère particulière est pré-réglé de façon irréversible par la fixation irréversible de composants de réglage ou/et d'assemblage que comporte ledit module fonctionnel après un réglage et un contrôle fonctionnel de ladite fonction horlogère particulière réalisés au banc d'essai.

L'invention concerne encore une pièce d'horlogerie ou montre comportant au moins un tel mouvement mécanique.

L'invention concerne encore une méthode d'assemblage de tels sous-ensemble mécaniques, caractérisée en ce qu'on assemble ledit premier sous-ensemble mécanique par fixation irréversible de ladite platine et desdits modules pré-réglés de façon irréversible qu'il comporte, et que chaque sous-ensemble mécanique d'ordre supérieur est assemblé sur le sous-ensemble mécanique d'ordre inférieur par fixation irréversible dudit sous-ensemble mécanique d'ordre inférieur et desdits modules pré-réglés de façon irréversible que comporte ledit sous-ensemble mécanique d'ordre supérieur.

### Description sommaire des dessins :

D'autres caractéristiques et avantages de l'invention apparaîtront à la lecture de la description détaillée qui va suivre, en référence aux dessins annexés, où :
- les figures 1 à 28 représentent, de façon schématisée et en perspectives, différents états de montage successifs d'un mouvement mécanique selon l'invention, parmi lesquelles les figures 1 à 21 concernent un mouvement mécanique de base complet :
- la figure 1 illustre un module de rouage agencé directement sur une platine du mouvement mécanique ;
- la figure 2 illustre le montage d'un module fonctionnel de mécanisme de tige, dans une réalisation préférée où ce module permet d'exécuter à la fois les fonctions de mise à l'heure et de remontage manuel, ainsi que, dans une réalisation optionnelle, la mise à jour du quantième ;
- la figure 3 illustre le verrouillage en position de ce module de mécanisme de tige ;
- la figure 4 illustre le montage d'un module fonctionnel moteur, comportant ici un barillet complet ;
- les figures 5 à 8 montrent le montage de composants montés unitairement : arbre de barillet, roue de petite seconde, roue entraîneuse de barillet, pilier de bâti ;
- la figure 9 illustre le montage d'un module bâti garni monté dispositif automatique;
- les figures 10 à 14 montrent le montage de composants montés unitairement : circlips de retenue du bâti garni monté dispositif automatique, ressort de renvoi baladeur, roue intermédiaire entraîneuse de barillet, baladeur, pignon d'arrêt ;
- la figure 15 illustre le montage du pont garni du dispositif automatique;
- la figure 16 illustre le montage d'un module fonctionnel de régulation pré-réglé, comportant ici un ensemble balancier-spiral, une ancre, et un échappement ;
- les figures 17 à 21 illustrent le montage, sur la face opposée de la platine par rapport à celle qui a supporté le montage de tous les modules et composants des figures 1 à 16, et après retournement du sous-ensemble mécanique pré-assemblé visible à la figure 16, d'un module d'affichage, avec mise en place des composants adéquats : renvoi intermédiaire, chaussée, roue de minuterie, roue des heures ;
- les figures 22 à 26 illustrent le montage d'un mécanisme de quantième optionnel, avec mise en place de : roue entraîneuse de quantième, roue intermédiaire de quantième, roue correcteur de quantième, indicateur de quantième, plaque de maintien indicateur de quantième ;
- les figures 27 et 28 illustrent le montage d'un module fonctionnel de remontage automatique optionnel, avec mise en place d'une masse oscillante prééquipée, et de la vis de fixation de cette masse ;
- la figure 29 représente, de façon schématisée, une pièce d'horlogerie comportant un tel mouvement mécanique équipé de plusieurs modules fonctionnels.

### Description détaillée des modes de réalisation préférés :

L'invention concerne le domaine de l'horlogerie mécanique, et plus particulièrement le domaine des montres.

L'invention concerne un mouvement mécanique d'horlogerie 100 sous forme d'ensemble modulaire.

Selon l'invention, ce mouvement mécanique 100 comporte au moins un module fonctionnel 1 pour l'exécution d'une fonction horlogère particulière pré-réglé de façon irréversible par la fixation irréversible de composants de réglage ou/et d'assemblage que comporte ce module fonctionnel 1 après un réglage et un contrôle fonctionnel de cette fonction horlogère particulière réalisés au banc d'essai.

Et cet au moins un module fonctionnel 1 pré-réglé est fixé de façon irréversible, ou bien sur une platine 10 que comporte le mouvement mécanique 100 ou un autre module fonctionnel 1 pré-réglé que comporte le mouvement mécanique 100, ou bien est fixé de façon irréversible sur un autre module fonctionnel 1 pré-réglé que comporte le mouvement mécanique 100.

Dans une réalisation préférée de l'invention, tel que visible sur les figures, ce mouvement mécanique d'horlogerie 100 comporte une pluralité de tels modules fonctionnels 1, chacun pré-réglé pour l'exécution d'une fonction horlogère particulière. Ces modules fonctionnels 1 sont chacun monté, ou bien fixé de façon irréversible, directement ou indirectement, par rapport à la platine 10, ou bien prisonnier entre des modules fonctionnels 1 ou/et composants du mouvement mécanique 100, qui sont eux-mêmes fixés de façon irréversible, directement ou indirectement, par rapport à la platine 10. Naturellement un module fonctionnel 1 peut être maintenu prisonnier entre la platine 10 et au moins un autre composant ou au moins un autre module fonctionnel 1.

Chaque tel module fonctionnel 1 est un module mécanique issu d'un sous-ensemble mécanique comportant la totalité des composants appropriés à l'exécution d'une fonction horlogère particulière de transformation d'un mouvement mécanique entre au moins un mobile d'entrée et au moins un mobile de sortie.

Ce sous-ensemble mécanique comporte des composants de réglage ou/et d'assemblage qui sont fixés de façon irréversible après un réglage et un contrôle fonctionnel de la fonction horlogère particulière propre au module fonctionnel concerné, réglage et contrôle qui sont réalisés au banc d'essai sur ce sous-ensemble mécanique seule. Le module fonctionnel 1 proprement dit est donc un module pré-réglé issu de la transformation d'un tel sous-ensemble mécanique, par la fixation irréversible de ses composants de réglage ou/et d'assemblage.

De façon préférée, chaque module fonctionnel 1 comporte au moins une première surface d'appui, et des moyens de repérage pour la reconnaissance et le positionnement du module 1 par rapport à un autre élément d'un tel mouvement mécanique 100, ou par rapport à la platine 10. Ce positionnement est fait en appui par la première surface d'appui sur une surface d'appui complémentaire que comporte cet autre élément ou la platine 10. La notion de surface d'appui s'entend au sens large, une surface d'appui peut être aussi bien constituée par un alésage, ou un arbre, que par une surface plane, ou autre.

Les moyens de repérage peuvent être conçus pour un repérage avec ou sans contact, et peuvent prendre plusieurs formes, qui peuvent être combinés entre elles :
- dans une variante avantageuse pour une fabrication robotisée, les moyens de repérage comportent des moyens de repérage optique pour la reconnaissance optique et le positionnement du module 1 ;
- dans une autre variante, les moyens de repérage comportent des moyens de repérage acoustique ou ultra-sonore pour la reconnaissance et le positionnement du module 1 ;
- dans une autre variante, les moyens de repérage comportent des moyens de repérage mécanique pour la reconnaissance mécanique et le positionnement du module 1, tels que pions, alésages, palpeurs, butées, ou similaires.

L'invention est plus particulièrement conçue pour une fabrication robotisée du mouvement mécanique 100, et s'attache à permettre la mise en place des différents modules et composants selon une direction parallèle à une direction d'insertion D unique, ici choisie parallèle aux axes du rouage, avec le moins possible de retournements et de mouvement mécaniques autres que des translations.

Dans une réalisation préférée, la première surface d'appui de chaque module fonctionnel 1 est plane et présentée perpendiculaire à cette direction d'insertion D.

De préférence, le module fonctionnel 1 comporte au moins une deuxième surface d'appui parallèle à la première surface d'appui. Cette disposition facilite un tel assemblage robotisé par positionnement paraxial par rapport à la direction d'insertion D, avec empilage de certains composants ou modules par contact au niveau de surfaces d'appui perpendiculaires à cette direction d'insertion.

Pour assurer certaines coopérations entre composants d'assemblage, notamment des engrènements entre roues dentées, ou entre roues et crémaillères, rochets ou similaires, ou pour assurer la mise en place de cames, de sautoirs, de cliquets, de doigts, de poussoirs ou similaires, le module fonctionnel 1 peut encore comporter avantageusement au moins un guidage en pivotement, pour permettre un pré-assemblage du module lui laissant un degré de liberté en pivotement. Il est ainsi possible d'assurer ces mises en coopération dans un mouvement mécanique final de pivotement du module 1. Dans une réalisation préférée non limitative, ce guidage en pivotement est fait par rapport à une direction parallèle à une telle direction d'insertion D. C'est le cas du module de régulation 16 dans le mouvement mécanique détaillé ci-après.

Dans une variante, le module 1 comporte des moyens de guidage agencés pour coopérer avec des moyens de guidage complémentaire que comporte un autre module 1, ou un composant du mouvement mécanique 100, ou la platine 10, pour une mise en coopération similaire par translation, ou un réglage parallèle, dans un plan, à la façon d'une coulisse ou d'un tiroir. De préférence, ces moyens de guidage sont réalisés selon une direction perpendiculaire à la direction d'insertion D.

Les figures illustrent un mouvement mécanique 100 dont la composition comporte de tels modules fonctionnels 1, et des composants isolés formant, en combinaison, des sous-ensemble mécaniques fonctionnels. La réduction du nombre d'objets à manipuler lors de l'assemblage du mouvement mécanique, et surtout la réduction voire la disparition de toute opération de réglage, sont possibles grâce à la conception des ensembles fonctionnels pré-réglés. On notera que, si certains composants sont ici montés isolément, c'est essentiellement dans une optique de réduction ou de limitation d'épaisseur du mouvement mécanique, car il est également possible de fixer ces composants, qui participent à une même chaîne cinématique d'un sous-ensemble mécanique fonctionnel, sur une plaque additionnelle, mais alors ceci se fait au détriment de l'épaisseur totale du mouvement mécanique.

Le mouvement mécanique décrit ci-après requiert la manipulation de 21 objets seulement dans sa version de base (mouvement mécanique sans quantième à remontage mécanique), soient 5 modules pré-réglés et 16 composants isolés ou pré-montés (par exemple arbres et roues). Tous les mouvement mécaniques d'assemblage sont des translations parallèles entre elles, un seul mouvement mécanique de pivotement est requis pour l'engrènement d'un module de régulation. L'assemblage du quantième requiert la mise en place de 5 composants supplémentaires, tandis que le montage du remontage automatique ne requiert que la mise en place de 2 composants, soient un module et une vis.

Les coopérations en engrènement peuvent être réalisées, soit avec des outillages complémentaires de guidage, soit par pivotement de la tête du manipulateur.

Dans une mise en oeuvre préférée, le montage est effectué par un robot commandé par des moyens de pilotage qui coopèrent avec des moyens de reconnaissance de forme, notamment mécaniques ou/et optiques, identifiant la forme et la position de moyens de repérage propres aux modules 1 ou/et aux composants de détail.

Les modules fonctionnels utilisés ici sont au nombre de six.

Un premier type de module fonctionnel 1 est un module moteur 11, et est un barillet complet qui comporte au moins un barillet 110 dont le mobile d'entrée est constitué par un arbre de barillet 111, qui coopère avec un rochet 12 incorporé ou non à ce module moteur 11, et qui est agencé pour être entraîné en pivotement, ou bien par un mécanisme de remontage manuel ou par un module de remontage et mise à l'heure 15, ou bien par un mécanisme de remontage automatique ou par un module de remontage automatique 18, pour l'armage d'au moins un ressort, non représenté sur les figures, dans au moins un tambour 113 constituant le mobile de sortie de ce module moteur 11. Ce tambour 113 est agencé pour entraîner un pignon d'entrée 131 d'un rouage ou d'un module de rouage 13.

Un autre type de module fonctionnel 1 est un module de rouage 13, dont le mobile d'entrée est constitué par un pignon d'entrée 131, agencé pour coopérer avec un tambour 113, et dont un premier mobile de sortie est constitué par une planche destinée à coopérer avec une roue de seconde agencée pour coopérer avec un pignon d'échappement lié à une roue d'échappement que comporte un mécanisme d'échappement ou un module de régulation 16.

Avantageusement, ce module de rouage 13 comporte un second mobile de sortie qui est constitué par un rouage d'affichage agencé pour coopérer, ou bien avec des moyens d'affichage que comporte le module de rouage 13, ou bien avec un module d'affichage 14 externe au module de rouage 13, ou encore porté par une même platine que lui, et comportant des moyens d'affichage.

Un tel module d'affichage 14 a un mobile d'entrée constitué par un rouage d'affichage que comporte un mécanisme de rouage ou un module de rouage 13, et un mobile de sortie constitué par au moins un indicateur agencé pour coopérer avec un indicateur complémentaire ou avec un cadran que comporte, ou bien le module d'affichage 14, ou le mouvement mécanique 100, ou bien une pièce d'horlogerie 1000 dans laquelle ce dernier est incorporé.

De façon avantageuse, ce module de rouage 13 ou ce module d'affichage 14 comporte un mécanisme de minuterie liée par friction au rouage de finissage décrit dans la demande de brevet EP11177840 du même déposant, et comporte un mobile de seconde pré-monté sur tube de centre objet de la demande de brevet EP 11177839 du même déposant.

Un autre type encore de module fonctionnel 1 est un module de mise à l'heure 15 dont le mobile d'entrée est constitué par une tige 150 agencée pour être mue par un utilisateur, et dont un premier mobile de sortie est constitué par un rouage de commande de minuterie 151.

De préférence, ce module de mise à l'heure 15 est aussi un module de mise à l'heure et de remontage, et comporte un deuxième mobile de sortie qui est constitué par un rouage de commande de remontage 152.

De façon avantageuse, ce module 15 est réalisé avec un mécanisme de tige de remontoir selon la demande de brevet EP11170180 du même déposant. Il peut, encore, intégrer un dispositif de remontage manuel par pression sur la tige selon la demande de brevet EP11177838 du même déposant.

Un autre type encore de module fonctionnel 1 est un module de régulation 16 comportant un ensemble réglant, et son mobile d'entrée est constitué par une roue d'échappement agencée pour être mue par une roue de seconde que comporte un rouage ou un module de rouage 13, et dont le mobile de sortie est constitué par cette même dite roue d'échappement.

Un tel module de régulation 16 porte-échappement est avantageusement réalisé selon les caractéristiques des demandes de brevets EP11005713 et EP11179181 du même déposant, et comporte un ensemble balancier-spiral, un échappement, et une ancre particulière.

Un module fonctionnel 1 particulier est un module de remontage automatique 18 dont le mobile d'entrée est constitué par une masse oscillante 180 mue par les mouvement mécaniques d'un utilisateur ou d'un outillage externe, et dont le mobile de sortie est constitué par un rouage d'entraînement d'un rochet 12 que comporte, ou bien un mécanisme moteur, ou bien un module moteur 11, ou d'un rochet 12 qui coopère avec un barillet que comporte, ou bien un mécanisme moteur, ou bien un module moteur 11.

Cette masse oscillante 180 est avantageusement réalisée selon les caractéristiques de la demande de brevet EP11188261 du même déposant.

Les figures 1 à 28 illustrent la composition et l'assemblage d'un mouvement mécanique d'horlogerie 100 constituant un tel ensemble modulaire selon l'invention, dans une séquence préférée et non limitative d'opérations de mise en place et de fixation des divers modules et composants constituant le mouvement mécanique.

Selon l'invention, l'insertion de tous les modules et composants qui constituent ce mouvement mécanique 100 peut être réalisée selon une direction parallèle à une direction d'insertion D, qui est ici parallèle aux axes du rouage.

Dans une réalisation préférée et non limitative de l'invention, chaque sous-ensemble mécanique formé d'un assemblage de platines, ponts, et modules fonctionnels 1 pré-réglés selon l'invention, est scellé de façon irréversible dès la mise en place de chaque module monobloc supplémentaire.

La figure 1 illustre une platine garnie montée, qui constitue une base sur laquelle sont assemblés divers modules et composants. Un module de rouage 13 est ici agencé directement sur une platine 10 du mouvement mécanique 100, de façon à gagner de l'épaisseur. Dans une alternative de réalisation, non illustrée par les figures, le module de rouage 13 comporte une autre platine, qui peut être rapportée sur la platine principale 10 lors de l'assemblage.

Dans cette réalisation, cette même platine 10 supporte un module d'affichage 14, tel que décrit ci-dessus.

La platine 10 comporte une face d'appui 135 pour recevoir un module de mise à l'heure 15, et un pivot 134 pour coopérer avec ce même module,

Deux tenons épaulés 201 et 138 sont montés pour coopérer avec un bâti garni monté dispositif automatique 20.

Le rouage n'est pas détaillé ici, la figure 1 montre un pignon d'entrée 131 qui est un pignon de roue de grande moyenne.

Autour d'un alésage de centrage 139 destiné à recevoir un arbre de barillet, des lamages 130 sont agencés pour éviter une collision avec un barillet complet, constituant un module moteur 11, lors de son montage.

La platine 10 comporte encore notamment un alésage 165 pour la réception d'un arbre 162 d'un module de régulation 16.

La figure 2 montre la mise en place d'un module de mécanisme à tige 15, plus particulièrement un module de mise à l'heure, sur cette platine 10, par un alésage 153 du module 15 engagé sur le pivot 134, et une face d'appui 154 du module 15 en appui sur la face d'appui 135 de la platine 10. Ce module 15 comporte une tige 150 liée à une couronne, pour effectuer le réglage de mise à l'heure du mouvement mécanique par l'utilisateur. Le premier mobile de sortie est constitué par un rouage de commande de minuterie 151. Dans une exécution préférée illustrée ici sur les figures, ce module 15 exerce aussi la fonction de module de remontage manuel, et le deuxième mobile de sortie est constitué par un rouage de commande de remontage 152. La traction de la tige 150 par l'utilisateur détermine, de façon classique, la sélection de la fonction choisie.

La figure 3 montre le verrouillage, après sa mise en place, du module de mécanisme à tige 15, par deux bagues 136 et 137 chassées respectivement sur des tenons étagés 134 et 138 que comporte la platine 10. Ce chassage autorise la manipulation du sous-ensemble mécanique assemblé en toute sécurité.

La figure 4 montre la mise en place d'un module moteur 11 tel que décrit plus haut, avec tout d'abord la mise en engrènement, avec un outillage d'assemblage, du barillet 113 avec le pignon 131 de la roue de grande moyenne. Ensuite on fait pivoter le barillet sur un rayon de giration concentrique à la position de la roue de grande moyenne, afin d'amener le module 11 avec le rochet-couvercle 12 en engrènement avec le renvoi 152 du rouage de remontage du module de mécanisme à tige 15.

La figure 5 illustre la mise en place par le dessous de l'arbre de barillet 111 dans l'alésage 139 de la platine 10. Dans une réalisation préférée, cet arbre de barillet comporte une tête épaulée à la façon d'un clou, qui est ici montée sous la platine 10, du côté destiné à recevoir le cadran, non visible sur la figure 5. Cet axe de barillet 111 est enfilé dans un alésage d'une bonde que comporte le barillet 113, bonde sur laquelle est accroché le ressort de barillet, et qui comporte une première portée coopérant avec un alésage du tambour, et une deuxième portée, qui coopère avec le rochet-couvercle 12.

La platine 10 comporte encore un alésage 192 pour le montage, illustré à la figure 6, d'un arbre 191 d'une roue de petite seconde 190.

A proximité de cette roue de petite seconde 190, un guidage 205 est prévu pour la réception d'une roue intermédiaire entraîneuse de barillet 204, dont la mise en place est visible à la figure 12.

A proximité du tambour 113, un guidage 194 est prévu pour la réception d'une roue d'entraînement de barillet 193, dont la mise en place est visible à la figure 7. Ce guidage 194 permet de maintenir, pendant l'assemblage, cette roue 193 en position verticale jusqu'à la pose d'un pont 200 d'un bâti garni monté dispositif automatique 20, puis d'un flasque 215 comportant une pierre 213 pour son guidage supérieur, tel que visible en figure 15.

La figure 8 montre le montage d'un pilier 195 pour un bâti garni monté dispositif automatique 20, ce pilier étant fixé, non sur la platine 10, mais dans un alésage d'un pont que comporte le module 15.

La figure 9 montre la mise en place du bâti garni monté dispositif automatique 20, qui comporte un pont 200. Ce pont 200 comporte deux alésages 210 et 211 pour coopérer avec les extrémités des tenons épaulés 201 et 138 chassés dans la platine 10. Il comporte encore un alésage 212 de guidage de l'arbre de barillet 111, et une pierre 213 pour le guidage de l'axe de la roue de petite seconde 191. Le pont 200 comporte encore un guidage 220 pour une masse oscillante 180.

Ce pont 200 peut être soudé directement sur la platine 10 en enfermant prisonniers les composants déjà montés, ou encore soudé au niveau des extrémités des tenons 201 et 138, ou similaire.

La figure 10 illustre le montage de moyens de retenue, ici constitués par un circlips 202, ou encore par une clavette, ou similaire, pour retenir le pont dispositif automatique en cas de choc appliqué au mouvement mécanique 100, et surtout y maintenir la roue entraîneuse de barillet 193. En effet, la forte inertie de la masse oscillante 180, qui pivote dans le guidage 220 du pont 200, peut avoir pour effet, en cas de choc, d'appliquer un effort de traction sur la partie médiane du bâti 20.

Un ressort de renvoi baladeur 203 est ensuite monté en appui sur des bossages que comporte le pont 200, tel que visible sur la figure 11.

La figure 12 montre ensuite la mise en place de la roue intermédiaire entraîneuse barillet 204 dans son guidage 205. La figure montre un oblong 207 ménagé dans le pont 200 pour la réception de l'axe d'un baladeur 206, dont la mise en place est visible sur la figure 13. Le tenon de guidage 209 voisin sert de pivot à un pignon d'arrêt 208, dont la mise en place est visible à la figure 14.

Deux tenons de centrage 218 et 217 du pont 200 permettent le placement d'un flasque 215, qui comporte des pierres 213 et 214 pour le guidage de la roue intermédiaire entraîneuse barillet 204 et de la roue entraîneuse de barillet 193, ainsi qu'un oblong supérieur pour le guidage du baladeur 206.

A ce stade, le sous-ensemble mécanique ainsi constitué est prêt à recevoir un module de régulation 16, de préférence porteur du balancier-spiral et de l'échappement tel qu'exposé plus haut.

Ce module de régulation 16 comporte un tenon 162, agencé pour coopérer avec l'alésage 165 de la platine. Il est facile de pré-positionner le module de régulation 16 en l'introduisant selon la direction d'insertion D, en appui sur la platine 10 par une face d'appui inférieure 101, dans une orientation angulaire dans laquelle il déborde extérieurement de la platine 10. Un mouvement mécanique de pivotement selon la direction A lui permet de venir en coopération avec le reste du mouvement mécanique, tel qu'exposé dans la demande de brevet EP11005713 du même déposant, dans la position illustrée par la figure 16.

A ce stade, le mouvement mécanique à remontage manuel peut fonctionner, et l'assemblage réalisé permet de le manipuler dans toutes les positions sans déplacement ni perte de composant.

Un module de remontage automatique 18, facultatif, peut être monté à ce stade, ou plus tard dans la séquence de montage. Mais, comme le sous-ensemble mécanique doit être retourné pour le montage final de la minuterie, il est préférable de reporter le montage de la masse oscillante 180 le plus tard possible dans la séquence de montage, car sinon il faudrait la maintenir pendant les manipulations.

La figure 17 montre ainsi le retournement du mouvement mécanique 100 pré-assemblé. La platine 10 comporte une surface 102 pouvant servir d'appui, selon le cas, à un cadran ou à un disque de quantième, ou similaire.

Le module de mécanisme à tige 15 commande le rouage de commande de minuterie 151, qui engrène avec la minuterie.

L'axe de seconde au centre 1300 est ici au centre du mouvement mécanique 100. Les axes 191 de petite seconde et 131 de grande moyenne sont visibles. Ils sont de préférence tous pré-montés au stade du module d'affichage 14 constitué sur le verso de la platine 10, tandis que le module de rouage 13 est essentiellement monté sur le recto de cette platine 10. L'ensemble forme ici un module unique de structure de base, mais pourrait aussi être éclaté en deux modules indépendants.

Un tenon 104 chassé dans la platine 10 reçoit, en figure 18, un renvoi intermédiaire 103.

La chaussée 105 est mise en place à la figure 19, puis la roue de minuterie 106 est mise en place, en figure 20, sur un tenon 107 chassé dans la platine 10.

La figure 21 montre la mise en place de la roue des heures 108.

A ce stade, le mouvement mécanique 100 peut être refermé, du côté minuterie, par une plaque de maintien ou un cadran, non représenté sur les figures, et le mouvement mécanique est complètement opérationnel dès montage des aiguilles.

Dans une variante non limitative illustrée par les figures 22 à 25, le mouvement mécanique 100 est encore équipé d'un mécanisme de quantième 30. La figure 22 illustre la mise en place d'une roue entraîneuse de quantième.31, la figure 23 celle d'une roue intermédiaire de quantième 33 pivotant sur un tenon 34 chassé dans la platine 10, et la figure 24 montre la mise en place d'une roue correcteur de quantième 35 en engrènement avec un rouage de commande de quantième 155 que comporte le module de mécanisme à tige 15. Un indicateur de quantième 37 est mis en place, en appui sur la surface 102, tel que visible sur la figure 25, puis une plaque de maintien 39 de l'indicateur de quantième est mise en place en figure 26, centrée par des pions 391 et 392 chassés dans la platine 10.

Les figures 27 et 28 illustrent le montage d'un module de remontage automatique 18 à masse oscillante 180.

Un guidage 181 de la masse oscillante 180 coopère avec le guidage 220 que comporte le bâti garni monté dispositif automatique 20. Une vis de fixation 182 est enfin mise en place en figure 28.

Le mouvement mécanique 100 automatique est alors complètement assemblé et prêt à fonctionner.

L'invention concerne encore une pièce d'horlogerie 1000 comportant au moins un tel mouvement mécanique 100.

L'invention présente l'avantage de combiner, dans un mouvement mécanique qui constitue un tel ensemble modulaire, des modules fonctionnels, qui ont chacun été réglés et testés au préalable, et qui ne nécessitent aucun réglage ultérieur lors de l'assemblage final du mouvement mécanique.

## Revendications

1. Premier sous-ensemble mécanique d'horlogerie, **caractérisé en ce qu'**il comporte au moins une platine (10) sur laquelle est fixée de façon irréversible un module de rouage (13) pré-réglé de façon irréversible par la fixation irréversible de composants de réglage ou/et d'assemblage, ledit module de rouage (13) comportant un mobile d'entrée constitué par un pignon d'entrée (131), agencé pour coopérer avec un tambour (113) d'un module moteur (11), et comportant un premier mobile de sortie constitué par une planche agencée pour coopérer avec un pignon d'échappement d'un mécanisme d'échappement ou d'un module de régulation (16), ledit module de rouage (13) comportant encore un second mobile de sortie constitué par un rouage d'affichage coopérant avec un module d'affichage (14) pré-réglé de façon irréversible par la fixation irréversible de composants de réglage ou/et d'assemblage, lequel module d'affichage (14) est fixé de façon irréversible sur ladite platine (10) et comporte un mobile de sortie constitué par au moins un indicateur agencé pour coopérer avec un indicateur complémentaire ou avec un cadran, ladite platine (10) comportant une face d'appui (135) pour recevoir un module de mise à l'heure (15) qui est un module fonctionnel pour l'exécution d'une fonction horlogère particulière pré-réglé de façon irréversible par la fixation irréversible de composants de réglage ou/et d'assemblage que comporte ledit module fonctionnel après un réglage et un contrôle fonctionnel de ladite fonction horlogère particulière réalisés au banc d'essai, et ladite platine (10) comportant au moins un pivot (134; 138) pour coopérer avec ledit module de mise à l'heure (15) lequel est fixé de façon irréversible sur ladite platine (10).

2. Premier sous-ensemble mécanique selon la revendication 1, **caractérisé en ce que** ledit pignon d'entrée (131) est un pignon de roue de grande moyenne.

3. Premier sous-ensemble mécanique selon la revendication 1 ou 2, **caractérisé en ce que** ledit module de mise à l'heure (15) comporte un alésage (153) engagé sur ledit pivot (134), et une face d'appui (154) en appui sur ladite face d'appui (135) de ladite platine (10).

4. Premier sous-ensemble mécanique selon l'une des revendications 1 à 3, **caractérisé en ce que** ledit module de mise à l'heure (15) comporte une tige (150) liée à une couronne, pour effectuer le réglage de mise à l'heure du mouvement mécanique par l'utilisateur, et comporte un premier mobile de sortie constitué par un rouage de commande de minuterie (151).

5. Premier sous-ensemble mécanique selon la revendication 4, **caractérisé en ce que** ledit module de mise à l'heure (15) exerce aussi la fonction de module de remontage manuel, et comporte un deuxième mobile de sortie constitué par un rouage de commande de remontage (152) coopérant avec ledit rochet (12), et **en ce que** la traction de ladite tige (150) par l'utilisateur détermine la sélection de la fonction choisie.

6. Premier sous-ensemble mécanique selon l'une des revendications 1 à 5, **caractérisé en ce que** ledit module de mise à l'heure (15) est verrouillé sur ladite platine (10) par deux bagues (136, 137) chassées sur des tenons étagés (134, 138) que comporte ladite platine (10).

7. Premier sous-ensemble mécanique selon l'une des revendications 1 à 6, **caractérisé en ce que** ledit module de rouage (13), et ledit module de mise à l'heure (15) sont disposés d'un même premier côté de ladite platine (10).

8. Premier sous-ensemble mécanique selon la revendication 7, **caractérisé en ce que** tous ses composants sont disposés du même dit premier côté de ladite platine (10).

9. Deuxième sous-ensemble mécanique d'horlogerie, **caractérisé en ce qu'**il comporte, fixé de façon irréversible sur ledit premier sous-ensemble mécanique selon l'une des revendications 1 à 8, au moins un module moteur (11) qui est un module fonctionnel pour l'exécution d'une fonction horlogère particulière pré-réglé de façon irréversible par la fixation irréversible de composants de réglage ou/et d'assemblage que comporte ledit module fonctionnel après un réglage et un contrôle fonctionnel de ladite fonction horlogère particulière réalisés au banc d'essai, et qui est un barillet complet comportant au moins un barillet (110) dont le mobile d'entrée est constitué par un arbre de barillet (111) coopérant avec un rochet (12) que comporte ledit deuxième sous-ensemble mécanique et qui est agencé pour être entraîné en pivotement, ou bien par ledit module de remontage et mise à l'heure (15), ou bien par un mécanisme de remontage automatique ou par un module de remontage automatique (18), pour l'armage d'au moins un ressort, dans au moins un tambour (113) constituant le mobile de sortie dudit module moteur (11) et qui entraîne ledit pignon d'entrée (131) dudit module de rouage (13).

10. Deuxième sous-ensemble mécanique selon la revendication 9, **caractérisé en ce que** ladite platine (10) comporte, autour d'un alésage de centrage (139) recevant ledit arbre de barillet (111), des lamages (130) agencés pour éviter une collision avec ledit module moteur (11) lors de son montage.

11. Deuxième sous-ensemble mécanique selon l'une des revendications 9 à 10 **caractérisé en ce que** ledit module de rouage (13), et ledit module de mise à l'heure (15) sont disposés d'un même premier côté de ladite platine (10), et **en ce que** ledit arbre de barillet (111) comporte une tête épaulée à la façon d'un clou montée d'un deuxième côté de ladite platine (10) opposé audit premier côté, dans un alésage (139) que comporte ladite platine (10).

12. Troisième sous-ensemble mécanique d'horlogerie, **caractérisé en ce qu'**il comporte, fixé de façon irréversible sur ledit deuxième sous-ensemble mécanique selon l'une des revendications 9 à 11, un module bâti garni monté dispositif automatique (20) pré-réglé de façon irréversible par la fixation irréversible de composants de réglage ou/et d'assemblage, et qui comporte une roue d'entraînement de barillet (193) guidée d'une part dans un guidage (194) dudit premier sous-ensemble mécanique à proximité dudit tambour (113), et d'autre part dans une pierre (214) que comporte un flasque (215) centré sur deux tenons que comporte ledit module bâti garni monté dispositif automatique (20).

13. Troisième sous-ensemble mécanique selon la revendication 12, **caractérisé en ce que** ledit module de mise à l'heure (15) porte un pilier (195) de support dudit pont (200), lequel comporte des alésages (210, 211) coopérant avec les extrémités de tenons épaulés (201 ; 138 ; 195) chassés dans ladite platine (10), et comporte encore un alésage (212) de guidage dudit arbre de barillet (111), et une pierre (213) prévue pour le guidage de l'axe d'une roue de petite seconde (191).

14. Troisième sous-ensemble mécanique selon la revendication 13, **caractérisé en ce que** ledit pont (200) est soudé directement sur ladite platine (10) en enfermant prisonniers les composants déjà montés, ou encore soudé au niveau des extrémités desdits tenons (201 ; 138 ; 195).

15. Troisième sous-ensemble mécanique selon l'une des revendications 12 à 14, **caractérisé en ce qu'**il comporte des moyens de retenue ou un circlips (202) pour retenir ledit module bâti garni monté dispositif automatique (20) en cas de choc et maintenir ladite roue entraîneuse de barillet (193).

16. Troisième sous-ensemble mécanique selon l'une des revendications 12 à 15, **caractérisé en ce qu'**il comporte au moins un ressort de renvoi baladeur (203) monté en appui sur des bossages que comporte ledit pont (200), lequel ressort (203) maintient un baladeur (206) guidé d'une part dans un oblong (207) ménagé dudit pont (200) et d'autre part dans un oblong dudit flasque (215).

17. Troisième sous-ensemble mécanique selon l'une des revendications 12 à 16, **caractérisé en ce que** ladite platine (10) comporte, à proximité d'un alésage (192) prévu pour la réception d'un arbre d'une roue de petite seconde (191), un guidage (205) d'une roue intermédiaire entraîneuse de barillet (204) encore guidée dans une pierre (213) dudit flasque (215).

18. Troisième sous-ensemble mécanique selon les revendications 16 et 17, **caractérisé en ce que** ledit flasque (215) est fixé sur lesdits tenons dudit pont (200) en emprisonnant ledit baladeur (206), ladite roue intermédiaire entraîneuse de barillet (204), et un pignon d'arrêt (208) pivotant sur un tenon de guidage (209) voisin dudit baladeur (206).

19. Quatrième sous-ensemble mécanique d'horlogerie, **caractérisé en ce qu'**il comporte, fixé de façon irréversible sur ledit troisième sous-ensemble mécanique selon l'une des revendications 12 à 18, un rouage de minuterie comportant un axe de seconde (1300) au centre, un axe de petite seconde (191) et un pignon (131) montés sur le côté de ladite platine (10) opposé à celui du montage dudit module de rouage (13), un renvoi intermédiaire (103) porté par un tenon (104) chassé dans ladite platine (10), une chaussée (105), et une roue de minuterie (106) portée par un tenon (107) chassé dans ladite platine (10), et une roue des heures (108).

20. Cinquième sous-ensemble mécanique d'horlogerie, **caractérisé en ce qu'**il comporte, fixés sur ledit quatrième sous-ensemble mécanique selon la revendication 19, du côté dudit rouage de minuterie, une plaque de maintien (39) ou un cadran, et des aiguilles.

21. Sixième sous-ensemble mécanique d'horlogerie, **caractérisé en ce qu'**il comporte au moins, fixé de façon irréversible sur ledit quatrième sous-ensemble mécanique selon la revendication 19, ou sur le cinquième sous-ensemble mécanique selon la revendication 20, un module de quantième (30) comportant une roue entraîneuse de quantième (31), une roue intermédiaire de quantième (33) pivotant sur un tenon (34) chassé dans ladite platine (10), une roue correcteur de quantième (35) engrenant avec un rouage de commande de quantième (155) que comporte ledit module de mécanisme à tige (15), un indicateur de quantième (37) en appui sur une surface (102) de ladite platine (10), et une plaque de maintien (39) de l'indicateur de quantième, centrée par des pions (391, 392) chassés dans ladite platine (10).

22. Septième sous-ensemble mécanique d'horlogerie, **caractérisé en ce qu'**il comporte au moins, fixé de façon irréversible sur ledit troisième sous-ensemble mécanique selon l'une des revendications 13 à 19, ou sur ledit quatrième sous-ensemble mécanique selon la revendication 19, ou sur le cinquième sous-ensemble mécanique selon la revendication 20, ou sur ledit sixième sous-ensemble mécanique selon la revendication 21, un module de remontage automatique (18) comportant une masse oscillante (180) dont un guidage (181) coopère avec un guidage complémentaire (220) que comporte ledit pont (200) dudit module bâti garni monté dispositif automatique (20), et qui est maintenue en place par une vis de fixation (182).

23. Huitième sous-ensemble mécanique d'horlogerie, **caractérisé en ce qu'**il constitue un mouvement mécanique d'horlogerie autonome, et comporte, fixé de façon irréversible sur ledit troisième sous-ensemble mécanique selon l'une des revendications 13 à 19, ou sur ledit quatrième sous-ensemble mécanique selon la revendication 19, ou sur le cinquième sous-ensemble mécanique selon la revendication 20, ou sur ledit sixième sous-ensemble mécanique selon la revendication 21, un module de régulation (16) porte-échappement, qui est un module fonctionnel pour l'exécution d'une fonction horlogère particulière pré-réglé de façon irréversible par la fixation irréversible de composants de réglage ou/et d'assemblage que comporte ledit module fonctionnel après un réglage et un contrôle fonctionnel de ladite fonction horlogère particulière réalisés au banc d'essai, et lequel module de régulation (16) porte-échappement comporte un ensemble réglant, dont le mobile d'entrée est constitué par une roue d'échappement (160) agencée pour être mue par une roue de petite seconde (190) que comporte ledit module de rouage (13), et dont le mobile de sortie est constitué par cette même dite roue d'échappement (160), ledit module de régulation (16) porte-échappement comportant un ensemble balancier-spiral, un échappement, et une ancre particulière.

24. Huitième sous-ensemble mécanique selon la revendication 23, **caractérisé en ce que** ladite platine (10) comporte un alésage (165) pour la réception d'un tenon (162) que comporte ledit module de régulation (16), et autour duquel ledit module de régulation (16) est ajusté angulairement par rapport audit troisième sous-ensemble mécanique selon une direction angulaire (A).

25. Mouvement mécanique d'horlogerie (100) comportant au moins un sous-ensemble mécanique d'horlogerie selon l'une des revendications précédentes, **caractérisé en ce que** chaque module fonctionnel, que comporte ledit mouvement mécanique (100) pour l'exécution d'une fonction horlogère particulière est pré-réglé de façon irréversible par la fixation irréversible de composants de réglage ou/et d'assemblage que comporte ledit module fonctionnel 1 après un réglage et un contrôle fonctionnel de ladite fonction horlogère particulière réalisés au banc d'essai.

26. Mouvement mécanique (100) selon la revendication précédente, **caractérisé en ce que** au moins un dit module fonctionnel pré-réglé qu'il comporte est fixé de façon irréversible, ou bien sur ladite platine (10), ou bien sur un autre module fonctionnel pré-réglé que comporte ledit mouvement mécanique (100).

27. Pièce d'horlogerie (1000) ou montre comportant au moins un mouvement mécanique (100) selon la revendication précédente.

28. Méthode d'assemblage de sous-ensemble mécaniques selon l'une des revendications 1 à 24, **caractérisée en ce qu'**on assemble ledit premier sous-ensemble mécanique par fixation irréversible de ladite platine (10) et desdits modules pré-réglés de façon irréversible qu'il comporte, et que chaque sous-ensemble mécanique d'ordre supérieur est assemblé sur le sous-ensemble mécanique d'ordre inférieur par fixation irréversible dudit sous-ensemble mécanique d'ordre inférieur et desdits modules pré-réglés de façon irréversible que comporte ledit sous-ensemble mécanique d'ordre supérieur.

## Patentansprüche

1. Erste mechanische Uhrwerkunteranordnung, **dadurch gekennzeichnet, dass** sie wenigstens eine Platine (10) umfasst, auf der ein irreversibel eingestelltes Räderwerkmodul (13) durch irreversibles Befestigen von Einstell- und/oder Montagekomponenten irreversibel befestigt ist, wobei das Räderwerkmodul (13) ein bewegliches Eingangselement, das durch einen Eingangstrieb (131) gebildet ist, der dafür ausgelegt ist, mit einer Trommel (113) eines Motormoduls (11) zusammenzuwirken, und ein erstes bewegliches Ausgangselement, das durch einen Steg gebildet ist, der dafür ausgelegt ist, mit einem Hemmungstrieb eines Hemmungsmechanismus oder einem Regulierungsmechanismus (16) zusammenzuwirken, umfasst, wobei das Räderwerkmodul (13) außerdem ein zweites bewegliches Ausgangselement umfasst, das durch ein Anzeigeräderwerk gebildet ist, das mit einem durch irreversibles Befestigen von Einstell- und/oder Montagekomponenten irreversibel voreingestellten Anzeigemodul (14) zusammenwirkt, wobei das Anzeigemodul (14) auf der Platine (10) irreversibel befestigt ist und ein bewegliches Ausgangselement umfasst, das durch wenigstens einen Anzeiger gebildet ist, der dafür ausgelegt ist, mit einem komplementären Anzeiger oder mit einem Zifferblatt zusammenzuwirken, wobei die Platine (10) eine Abstützfläche (135) aufweist, um ein Zeiteinstellmodul (15) aufzunehmen, das ein funktionales Modul ist für die Ausführung einer bestimmten Uhrwerkfunktion, die durch irreversibles Befestigen von Einstell- und/oder Montagekomponenten, die das funktionale Modul enthält, irreversibel vor-eingestellt ist, nachdem ein Einstellen und eine Funktionskontrolle der bestimmten Uhrwerkfunktion auf einem Prüfstand realisiert worden sind, und wobei die Platine (10) wenigstens einen Drehzapfen (134; 138) umfasst, um mit dem Zeiteinstellmodul (15) zusammenzuwirken, der an der Platine (10) irreversibel befestigt ist.

2. Erste mechanische Unteranordnung nach Anspruch 1, **dadurch gekennzeichnet, dass** der Eingangstrieb (131) ein Minutenradtrieb ist.

3. Erste mechanische Unteranordnung nach Anspruch 1 oder 2, **dadurch gekennzeichnet, dass** das Zeiteinstellmodul (15) eine an dem Drehzapfen (134) in Eingriff befindliche Bohrung (153) und eine Abstützfläche (154), die sich auf der Abstützfläche (135) der Platine (10) abstützt, umfasst.

4. Erste mechanische Unteranordnung nach einem der Ansprüche 1 bis 3, **dadurch gekennzeichnet, dass** das Zeiteinstellmodul (15) einen mit einem Kranz verbundenen Stift (150) umfasst, um die Zeiteinstellung des mechanischen Werks durch den Anwender auszuführen, und ein erstes bewegliches Ausgangselement umfasst, das durch ein Zeigerwerk-Steuerräderwerk (151) gebildet ist.

5. Erste mechanische Unteranordnung nach Anspruch 4, **dadurch gekennzeichnet, dass** das Zeiteinstellmodul (15) außerdem die Modulfunktion zum manuellen Aufziehen ausführt und ein zweites bewegliches Ausgangselement umfasst, das durch ein Aufzieh-Steuerräderwerk (152) gebildet ist, das mit dem Sperrrad (12) zusammenwirkt, und dass das Ziehen an dem Stift (150) durch den Anwender die Auswahl der gewählten Funktion bestimmt.

6. Erste mechanische Unteranordnung nach einem der Ansprüche 1 bis 5, **dadurch gekennzeichnet, dass** das Zeiteinstellmodul (15) an der Platine (10) durch zwei Ringe (136, 137) verriegelt ist, die auf abgestufte Zapfen (134, 138), die die Platine (10) aufweist, getrieben sind.

7. Erste mechanische Unteranordnung nach einem der Ansprüche 1 bis 6, **dadurch gekennzeichnet, dass** das Räderwerkmodul (13) und das Zeiteinstellmodul (15) auf derselben ersten Seite der Platine (10) angeordnet sind.

8. Erste mechanische Unteranordnung nach Anspruch 7, **dadurch gekennzeichnet, dass** alle ihre Komponenten auf derselben ersten Seite der Platine (10) angeordnet sind.

9. Zweite mechanische Uhrwerkunteranordnung, **dadurch gekennzeichnet, dass** sie wenigstens ein Motormodul (11) umfasst, das an der ersten mechanischen Unteranordnung nach einem der Ansprüche 1 bis 8 irreversibel befestigt ist und das ein funktionales Modul für die Ausführung einer bestimmten Zeitmessfunktion ist, die durch irreversibles Befestigen von Einstell- und/oder Montagekomponenten, die das funktionale Modul aufweist, irreversibel vor-eingestellt ist, nachdem ein Einstellen und eine Funktionskontrolle der bestimmten Zeitmessfunktion auf dem Prüfstand realisiert worden sind, und das ein voll-ständiges Federhaus ist, das wenigstens ein Federhaus (110) aufweist, dessen bewegliches Eingangselement durch eine Federhauswelle (111) gebildet ist, die mit einem Sperrrad (12) zusammenwirkt, das die zweite mechanische Unter-anordnung aufweist, und dafür ausgelegt ist, entweder durch das Aufzieh- und Zeiteinstellmodul (15) oder durch einen Mechanismus für automatisches Aufziehen oder durch ein Modul (18) für automatisches Aufziehen rotatorisch angetrieben zu werden, um wenigstens eine Feder zu spannen, die sich in wenigstens einer Trommel (113) befindet, die das bewegliche Ausgangselement des Motormoduls (11) bildet und die den Eingangstrieb (131) des Räderwerk-moduls (13) antreibt.

10. Zweite mechanische Unteranordnung nach Anspruch 9, **dadurch gekennzeichnet, dass** die Platine (10) um eine Zentrierbohrung (139), die die Federhauswelle (111) aufnimmt, Ansenkungen (130) aufweist, die dafür ausgelegt sind, eine Kollision mit dem Motormodul (11) bei dessen Montage zu vermeiden.

11. Zweite mechanische Unteranordnung nach einem der Ansprüche 9 bis 10, **dadurch gekennzeichnet, dass** das Räderwerkmodul (13) und das Zeiteinstellmodul (15) auf derselben ersten Seite der Platine (10) angeordnet sind und dass die Federhauswelle (111) einen Kopf aufweist, der wie ein Nagel Schultern besitzt und auf einer zweiten Seite der Platine (10) gegenüber der ersten Seite in einer Bohrung (139), die die Platine (10) aufweist, montiert ist.

12. Dritte mechanische Uhrwerkunteranordnung, **dadurch gekennzeichnet, dass** sie ein Rahmenmodul umfasst, das an der zweiten mechanischen Unteranordnung nach einem der Ansprüche 9 bis 11 irreversibel befestigt ist und das mit einer montierten automatischen Vorrichtung (20) ausgerüstet ist, die durch irreversibles Befestigen von Einstell- und/oder Montagekomponenten irreversibel voreingestellt ist und ein Federgehäuse-Antriebsrad (193) umfasst, das einerseits in einer Führung (194) der ersten mechanischen Unteranordnung in der Nähe der Trommel (113) und andererseits in einem Stein (214), den ein Flansch (215) aufweist, der an zwei Zapfen zentriert ist, die das Rahmenmodul, das mit der montierten automatischen Vorrichtung (20) ausgerüstet ist, aufweist, geführt wird.

13. Dritte mechanische Unteranordnung nach Anspruch 12, **dadurch gekennzeichnet, dass** das Zeiteinstellmodul (15) eine Stütze (195) zum Tragen der Brücke (200) trägt, die Bohrungen (210, 211) aufweist, die mit den Enden der mit Schultern versehenen Zapfen (201; 138; 195) zusammenwirken, die in die Platine (10) getrieben sind, und außerdem eine Bohrung (212) zum Führen der Feder-gehäusewelle (111) und einen Stein (213), der für die Führung der Welle eines Rades (191) für die dezentrale Sekunde vorgesehen ist, umfasst.

14. Dritte mechanische Unteranordnung nach Anspruch 13, **dadurch gekennzeichnet, dass** die Brücke (200) direkt an die Platine (10) geschweißt ist, indem die bereits montierten Komponenten eingeschlossen werden, oder auf Höhe der Enden der Zapfen (201; 138; 195) verschweißt ist.

15. Dritte mechanische Unteranordnung nach einem der Ansprüche 12 bis 14, **dadurch gekennzeichnet, dass** sie Haltemittel oder eine Ringsicherung (202) umfasst, um das Rahmenmodul, das mit der montierten automatischen Vorrichtung (20) ausgerüstet ist, im Fall eines Stoßes festzuhalten und das Federgehäuse-Antriebsrad (193) zu halten.

16. Dritte mechanische Unteranordnung nach einem der Ansprüche 12 bis 15, **dadurch gekennzeichnet, dass** sie wenigstens eine Wippenumlenkfeder (203) umfasst, die abgestützt an Höckern montiert ist, die die Brücke (200) aufweist, wobei die Feder (203) eine Wippe (206) hält, die einerseits in einem in der Brücke (200) ausgebildeten Langloch (207) und andererseits in einem Langloch des Flansches (215) geführt wird.

17. Dritte mechanische Unteranordnung nach einem der Ansprüche 12 bis 16, **dadurch gekennzeichnet, dass** die Platine (10) in der Nähe einer Bohrung (192), die für die Aufnahme einer Welle eines Rades (191) für dezentrale Sekunde vorgesehen ist, eine Führung (205) für ein Zwischenrad für den Antrieb des Federgehäuses (204), das auch in einem Stein (213) des Flansches (215) geführt wird, umfasst.

18. Dritte mechanische Unteranordnung nach den Ansprüchen 16 und 17, **dadurch gekennzeichnet, dass** der Flansch (215) an den Zapfen der Brücke (200) unter Einschluss der Wippe (206), des Federgehäuse-Antriebszwischenrades (204) und eines Stopptriebs (208), der sich an einem Führungszapfen (209) benachbart zu der Wippe (206) dreht, befestigt ist.

19. Vierte mechanische Uhrwerkunteranordnung, **dadurch gekennzeichnet, dass** sie ein Zeigerwerk-Räderwerk umfasst, das an der dritten mechanischen Unteranordnung nach einem der Ansprüche 12 bis 18 irreversibel befestigt ist und das eine Achse (1300) für zentrale Sekunde, eine Achse (191) für dezentrale Sekunde und einen Trieb (131), die auf der Seite der Platine (10) gegenüber jener der Montage des Räderwerkmoduls (13) montiert sind, ein Zwischengetriebe (103), das durch einen in die Platine (10) getriebenen Zapfen (104) getragen wird, ein Minutenrohr (105) und ein Zeigerwerkrad (106), das durch einen in die Platine (10) getriebenen Zapfen (107) getragen wird, und ein Stundenrad (108) umfasst.

20. Fünfte mechanische Uhrwerkanordnung, **dadurch gekennzeichnet, dass** sie eine Halteplatte (39) oder ein Zifferblatt sowie Zeiger umfasst, die an der vierten mechanischen Unteranordnung nach Anspruch 19 auf Seiten des Zeigerwerk-Räderwerks befestigt sind.

21. Sechste mechanische Uhrwerkunteranordnung, **dadurch gekennzeichnet, dass** sie wenigstens ein Datumsmodul (30) umfasst, das an der vierten mechanischen Unteranordnung nach Anspruch 19 oder an der fünften mechanischen Unteranordnung nach Anspruch 20 irreversibel befestigt ist und das ein Datumsantriebsrad (31), ein Datumszwischenrad (33), das sich an einem in die Platine (10) getriebenen Zapfen (34) dreht, ein Datumskorrekturrad (35), das mit einem Datumssteuerräderwerk (155) kämmt, das das Stiftmechanismusmodul (15) umfasst, einen Datumsanzeiger (37), der sich auf einer Oberfläche (102) der Platine (10) abstützt, und eine Platte (39) zum Halten des Datumsanzeigers, die durch kleine Stifte (391, 392), die in die Platine (10) getrieben sind, zentriert wird, umfasst.

22. Siebte mechanische Uhrwerkunteranordnung, **dadurch gekennzeichnet, dass** sie wenigstens ein Modul (18) zum automatischen Aufziehen umfasst, das an der dritten mechanischen Unteranordnung nach einem der Ansprüche 13 bis 19 oder an der vierten mechanischen Unteranordnung nach Anspruch 19 oder an der fünften mechanischen Unteranordnung nach Anspruch 20 oder an der sechsten mechanischen Unteranordnung nach Anspruch 21 irreversibel befestigt ist und das eine oszillierende Masse (180) aufweist, deren Führung (181) mit einer komplementären Führung (220) zusammenwirkt, die die Brücke (200) des Rahmenmoduls, das mit einer montierten automatischen Vorrichtung (20) ausgerüstet ist, aufweist, und durch eine Befestigungsschraube (182) festgehalten wird.

23. Achte mechanische Uhrwerkunteranordnung, **dadurch gekennzeichnet, dass** sie ein selbstständiges mechanisches Uhrwerk bildet und an der dritten mechanischen Unteranordnung nach einem der Ansprüche 13 bis 19 oder an der vierten mechanischen Unteranordnung nach Anspruch 19 oder an der fünften mechanischen Unteranordnung nach Anspruch 20 oder an der sechsten mechanischen Unteranordnung nach Anspruch 21 irreversibel befestigt ist und ein Hemmungsträger-Regulierungsmodul (16) umfasst, das ein funktionales Modul für die Ausführung einer bestimmten voreingestellten Uhrwerkfunktion ist, die durch die irreversible Befestigung von Einstell- und/oder Montagekomponenten, die das funktionale Modul aufweist, irreversibel voreingestellt ist, nachdem ein Einstellen und eine Funktionskontrolle der bestimmten Uhrwerkfunktion in einem Prüfstand realisiert worden sind, wobei das Hemmungsträger-Regulierungsmodul (16) eine Einstellanordnung umfasst, deren bewegliches Eingangselement durch ein Hemmungsrad (160) gebildet ist, das dafür ausgelegt ist, durch ein Rad (190) für dezentrale Sekunde, die das Räderwerkmodul (13) aufweist, bewegt zu werden, und deren bewegliches Ausgangselement durch dieses Hemmungsrad (160) gebildet ist, wobei das Hemmungsträger-Regulierungsmodul (16) eine Spiralunruhanordnung, eine Hemmung und einen bestimmten Anker aufweist.

24. Achte mechanische Unteranordnung nach Anspruch 23, **dadurch gekennzeichnet, dass** die Platine (10) eine Bohrung (165) für die Aufnahme eines Zapfens (162), den das Regulierungsmodul (16) aufweist, umfasst, wobei das Regulierungsmodul (16) um diese Bohrung in Winkelrichtung in Bezug auf die dritte mechanische Unteranordnung auf eine Winkelrichtung (A) eingestellt wird.

25. Mechanisches Uhrwerk (100), das wenigstens eine mechanische Uhrwerkunteranordnung nach einem der vorhergehenden Ansprüche umfasst, **dadurch gekennzeichnet, dass** jedes funktionale Modul, das das mechanische Uhrwerk (100) für die Ausführung einer bestimmten Uhrwerkfunktion aufweist, durch irreversibles Befestigen von Einstell- und/oder Montagekomponenten, die das funktionale Modul 1 aufweist, irreversibel voreingestellt ist, nachdem ein Einstellen und eine Funktionskontrolle der bestimmten Uhrwerkfunktion auf dem Prüfstand realisiert worden sind.

26. Mechanisches Uhrwerk (100) nach dem vorhergehenden Anspruch, **dadurch gekennzeichnet, dass** wenigstens ein voreingestelltes funktionales Modul, das es aufweist, entweder an der Platine (10) oder an einem anderen voreingestellten funktionalen Modul, das das mechanische Uhrwerk (100) aufweist, irreversibel befestigt ist.

27. Zeitmessgerät (1000) oder Uhr, die wenigstens ein mechanisches Uhrwerk (100) nach dem vorhergehenden Anspruch umfasst.

28. Verfahren zum Montieren einer mechanischen Unteranordnung nach einem der Ansprüche 1 bis 24, **dadurch gekennzeichnet, dass** die erste mechanische Unteranordnung durch irreversibles Befestigen der Platine (10) und der irreversibel voreingestellten Module, die sie umfasst, montiert wird und dass jede mechanische Unteranordnung höherer Ordnung an der mechanischen Unteranordnung niedrigerer Ordnung durch irreversibles Befestigen der mechanischen Unteranordnung niedrigerer Ordnung und der irreversibel voreingestellten Module, die die mechanische Unteranordnung höherer Ordnung aufweist, montiert wird.

## Claims

1. First mechanical timepiece sub-assembly, **characterized in that** the first sub-assembly includes at least one main plate (10) on which is irreversibly fixed a gear train module (13) which is irreversibly pre-adjusted by the irreversible securing of adjustment and/or assembly components, said gear train module (13) including an input wheel set formed by an input pinion (131), arranged to cooperate with a drum (113) of a motor module (11), and including a first output wheel set formed by a disk wheel arranged to cooperate with an escapement pinion of an escapement mechanism or of a regulating module (16), said gear train module (13) further including a second output wheel set formed by a display train cooperating with a display module (14) which is irreversibly pre-adjusted by the irreversible securing of adjustment and/or assembly components, said display module (14) is irreversibly fixed to said main plate (10) and includes an output wheel set formed by at least one indicator arranged to cooperate with a complementary indicator or with a dial, said main plate (10) including a bearing surface (135) for receiving a time-setting module (15) which is a functional module for performing a particular timepiece function, irreversibly pre-adjusted by the irreversible securing of adjustment and/or assembly components comprised in said functional module after said particular timepiece function has been adjusted and function checked on the test bench, and said main plate (10) including at least one pivot (134; 138) for cooperating with said time-setting module (15), which is irreversibly fixed to said main plate (10).

2. First mechanical sub-assembly according to claim 1, **characterized in that** said input pinion (131) is a centre wheel pinion.

3. First mechanical sub-assembly according to claim 1 or 2, **characterized in that** said time-setting module (15) includes a bore (153) engaged on said pivot (134) and a bearing surface (154) bearing on said bearing surface (135) of said main plate (10).

4. First mechanical sub-assembly according to any of claims 1 to 3, **characterized in that** said time-setting module (15) includes a stem (150) connected to a crown, to allow the user to adjust the time-setting of the mechanical movement, and includes a first output wheel set formed by a motion work control train (151).

5. First mechanical sub-assembly according to claim 4, **characterized in that** said time-setting module (15) also performs the function of a manual winding module, and includes a second output wheel set formed by a winding control train (152) cooperating with said ratchet (12), and **in that** pulling on said stem (150) by the user determines the selection of the chosen function.

6. First mechanical sub-assembly according to any of claims 1 to 5, **characterized in that** said time-setting module (15) is locked onto said main plate (10) by two rings (136, 137) driven onto shouldered studs (134, 138) comprised in said main plate (10).

7. First mechanical sub-assembly according to any of claims 1 to 6, **characterized in that** said gear train module (13) and said time-setting module (15) are arranged on the same first side of said main plate (10).

8. First mechanical sub-assembly according to claim 7, **characterized in that** all of the components thereof are arranged on said same first side of said main plate (10).

9. Second mechanical timepiece sub-assembly, **characterized in that** the second sub-assembly includes, irreversibly secured to said first mechanical sub-assembly according to any of claims 1 to 8, at least one motor module (11), which is a functional module for performing a particular timepiece function, irreversibly pre-adjusted by the irreversible securing of adjustment and/or assembly components comprised in said functional module after said particular timepiece function has been adjusted and function checked on the test bench, and which is a complete barrel including at least one barrel (110), whose input wheel set is formed by a barrel arbor (111), which cooperates with a ratchet (12) comprised in said second mechanical sub-assembly and which is arranged to be driven and pivoted, either by said winding and time-setting mechanism (15), or by a self-winding mechanism or by a self-winding module (18), to wind at least one spring in at least one drum (113) forming the output wheel set of said motor module (11) and which drives said input pinion (131) of said gear train module (13).

10. Second mechanical timepiece sub-assembly according to claim 9, **characterized in that**, around a centring bore (139) receiving said barrel arbor (111), said main plate (10) includes counter-bores (130) arranged to prevent a collision with said motor module (111) during the assembling thereof.

11. Second mechanical sub-assembly according to any of claims 9 to 10, **characterized in that** said gear train module (13) and said time-setting module (15) are arranged on the same first side of said main plate (10), and **in that** said barrel arbor (111) includes a shouldered head in the manner of a nail mounted on a second side of said main plate (10) opposite said first side, in a bore (139) comprised in said main plate (10).

12. Third mechanical timepiece sub-assembly, **characterized in that** the third sub-assembly includes, irreversibly secured to said second mechanical sub-assembly according to any of claims 9 to 11, a mounted self-winding device frame module, which is irreversibly pre-adjusted by the irreversible securing of adjustment and/or assembly components, and which includes a barrel drive wheel (193) guided, on the one hand, in a guide member (194) of said first mechanical sub-assembly in proximity to said drum (13), and on the other hand, in a jewel (214) comprised in a flange (215) centred on two studs comprised in said mounted self-winding device frame module (20).

13. Third mechanical sub-assembly according to claim 12, **characterized in that** said time-setting module (15) carries a pillar (195) for supporting said bridge (200), which includes bores (210, 211) cooperating with the ends of shouldered studs (201; 138; 195) driven into said main plate (10), and also includes a bore (212) for guiding said barrel arbor (111), and a jewel (213) provided for guiding the arbor of a small seconds wheel (191).

14. Third mechanical sub-assembly according to claim 13, **characterized in that** said bridge (200) is directly welded to said main plate (10) sandwiching the components that are already mounted or welded on the ends of said studs (201; 138; 195).

15. Third mechanical sub-assembly according to any of claims 12 to 14, **characterized in that** the third sub-assembly includes a retaining means or a clip (202) for retaining said mounted self-winding device frame module (20) in the event of a shock and for holding said barrel drive wheel (193).

16. Third mechanical sub-assembly according to any of claims 12 to 15, **characterized in that** the third sub-assembly includes at least one sliding gear return spring (203) mounted bearing on bosses comprised in said bridge (200), said spring (203) holds a sliding gear (206) guided, on the one hand, in an oblong hole (207) arranged in said bridge (200) and on the other hand, in an oblong hole in said flange (215).

17. Third mechanical sub-assembly according to any of claims 12 to 16, **characterized in that** the said main plate (10) includes, in proximity to a bore (192) arranged for receiving an arbor of a small seconds wheel (191), a guide member (205) of an intermediate barrel drive wheel (204) also guided in a jewel (213) of said flange (215).

18. Third mechanical sub-assembly according to claims 16 and 17, **characterized in that** said flange (215) is fixed to said studs of said bridge (200) sandwiching said sliding gear (206), said intermediate barrel drive wheel (204) and a stop pinion (208) pivoting on a guide stud (209) in proximity to said sliding gear (206).

19. Fourth mechanical timepiece assembly, **characterized in that** the fourth sub-assembly includes, irreversibly fixed to said third mechanical sub-assembly according to any of claims 12 to 18, a motion work train including a centre seconds arbor (1300), a small seconds arbor (191) and a pinion (131) mounted on the side of said main plate (10) opposite to the side where said gear train module (13) is assembled, an intermediate wheel (103) carried by a stud (104) driven into said main plate (10), a cannon-pinion (105), and a minute wheel (106) carried by a stud (107) driven into said main plate (10), and an hour wheel. (108).

20. Fifth mechanical timepiece sub-assembly, **characterized in that** the fifth sub-assembly includes, fixed to said fourth mechanical sub-assembly according to claim 19, on said motion work train side, a holding plate (39) or a dial, and hands.

21. Sixth mechanical timepiece assembly, **characterized in that** the sixth sub-assembly includes, irreversibly fixed to said fourth mechanical sub-assembly according to claim 19, or to the fifth mechanical sub-assembly according to claim 20, a date module (30) including a date drive wheel (31), an intermediate date wheel (33) pivoting on a stud (34) driven into said main plate (10), a date corrector wheel (35) meshing with a date control train (155) comprised in said mechanical stem module (15), a date indicator (37) bearing on a surface (102) of said main plate (10), and a holding plate (39) for the date indicator, which is centred by pins (391) driven into said main plate (10).

22. Seventh mechanical timepiece sub-assembly, **characterized in that** the seventh sub-assembly includes, irreversibly secured to said third mechanical sub-assembly according to any of claims 13 to 19, or to said fourth mechanical sub-assembly according to claim 19, or to the fifth mechanical sub-assembly according to claim 20, or to said sixth mechanical sub-assembly according to claim 21, a self-winding module (18) including an oscillating weight (180) whose a guide member (181) cooperates with a complementary guide member (220) comprised in said bridge (200) of said mounted self-winding device frame module (20), and which is held in place by a fixing screw (182).

23. Eighth mechanical timepiece sub-assembly, **characterized in that** the eighth sub-assembly forms an autonomous mechanical timepiece movement and includes, irreversibly fixed to said third mechanical timepiece sub-assembly according to any of claims 13 to 19, or to said fourth mechanical sub-assembly according to claim 19, or to the fifth mechanical sub-assembly according to claim 20, or to said sixth mechanical sub-assembly according to claim 21, an escapement holder regulating module (16), which is a functional module for performing a particular timepiece function, irreversibly pre-adjusted by the irreversible securing of adjustment and/or assembly components comprised in said functional module after said particular timepiece function has been adjusted and function checked on the test bench, and said escapement holder regulating module (16) includes a regulating assembly, whose input wheel set is formed by an escape wheel (160) arranged to be moved by a small seconds wheel (190) comprised in said gear train module (13), and whose output wheel set is formed by said same escape wheel (160), said escapement holder regulating module (16) including a sprung balance assembly, an escapement, and a particular pallet lever.

24. Eighth mechanical sub-assembly according to claim 23, **characterized in that** said main plate (10) includes a bore (165) for receiving a stud (162) comprised in said regulating module (16) and around which said regulating module (16) is angularly adjusted with respect to said third mechanical sub-assembly in an angular direction (A).

25. Mechanical timepiece movement (100) including at least one mechanical timepiece sub-assembly according to any of the prededing claims, **characterized in that** each functional module, comprised in said mechanical movement (100) for performing a particular timepiece function, is irreversibly pre-adjusted by the irreversible securing of adjustment and/or assembly components comprised in said functional module after said particular timepiece function has been adjusted and function checked on the test bench.

26. Mechanical movement (100) according to the preceding claim, **characterized in that** at least one said pre-adjusted functional module comprised therein is irreversibly secured, either to said main plate (10) or to another pre-adjusted functional module comprised in said mechanical movement (100).

27. Timepiece (1000) or watch including at least one mechanical movement (100) according to the preceding claim.

28. Method of assembling mechanical sub-assemblies according to any of claims 1 to 24, **characterized in that** said first mechanical sub-assembly is assembled by irreversibly securing said main plate (10) and said irreversibly pre-adjusted modules comprised therein, and **in that** each higher order mechanical sub-assembly is assembled on the lower order mechanical sub-assembly by irreversibly securing said lower order mechanical sub-assembly and said irreversibly pre-adjusted modules comprised in said higher order mechanical sub-assembly.
